# EUROPÄISCHE PATENTSCHRIFT

(11) **EP 0 676 368 B1**
(45) Veröffentlichungstag und Bekanntmachung des Hinweises auf die Patenterteilung: **14.01.1998**
(21) Anmeldenummer: 95890069.8
(22) Anmeldetag: 03.04.1995
(51) Int. Cl.: B67D 1/12, G07F 13/10

(54) **Portioniereinrichtung**
Dosing device
Dispositif de dosage

(30) Priorität: 08.04.1994 AT 727/94
(43) Veröffentlichungstag der Anmeldung: 11.10.1995
(73) Patentinhaber: TBT Technisches Büro für Elektronik Gesellschaft m.b.H., 1230 Wien (AT)
(72) Erfinder: Lausch-Tichawa, Michael, A-1230 Wien (AT)
(74) Vertreter: Gibler, Ferdinand, Dipl.Ing. Dr. techn.

(56) Entgegenhaltungen:
- EP-A- 0 069 036
- EP-A- 0 270 923

## Beschreibung

Die Erfindung betrifft eine Portioniereinrichtung für Getränke in symmetrische Trinkgefäße, vorzugsweise Trinkgläser, mit Mitteln zur Betätigung eines steuerbaren, insbesondere magnetisch steuerbaren, Verschlusses von Getränkebehältern, wie z.B. Flaschen und mit einer aus Detektoren gebildeten Vorrichtung zur Erfassung der Trinkgefäßposition, wobei die Getränkeflüssigkeit mit einem vom Verschluß ausgehenden Ausschankstrahl in das symmetrische Trinkgefäß geleitet wird, und wobei die Achse des Ausschankstrahls und die Symmetrieachse des Trinkgefäßes parallel verlaufen.

Es sind eine Reihe von technischen Anordnungen bekannt, die es im Bereiche der Gastronomie ermöglichen, Getränke zeit-, volumens- oder gewichtsportioniert auszuschenken, um sowohl die Menge, als auch das Produkt vorzuglich kontrolliert zu Lasten des ausgebenden Kellners auszuschenken. Bei kontrolliertem Ausschank von Getränken aus Getränkebehältern, wie z.B. Flaschen, wird ein solcher Ausschank durch sogenannte Offenausschankgeräte durchgeführt. Dabei ist es notwendig, die Getränkebehälter mit einem steuerbaren Verschluß zu versehen, damit der Ausschank kontrolliert erfolgt. In den Anfangszeiten dieser Geräte wurde der auf dem Getränkebehälter angeordnete magnetisch steuerbare Verschluß durch eine über diesen geschobene elektromagnetische Spule betätigt, wobei die Flasche zum Eingießen gekippt wurde und dabei vorzugsweise durch den Kippvorgang die Steuerung des das Öffnen bewirkenden elektromagnetischen Systems gestartet wurde. Magnetisch entriegelbare Verschlüsse dieser Art können jedoch, wie sich im Laufe der Zeit herausstellte, auf mißbräuchliche Weise auch mit ringförmigen Permanentmagneten geöffnet werden, wodurch eine unbefugte, unkontrollierbare Entnahme von Getränken aus dem Getränkebehälter ermöglicht wird. Aus diesem Grund lief die Entwicklung dieser Portioniereinrichtungen dieser Art in die Richtung, die erforderliche magnetische Energie zum Öffnen des magnetisch steuerbaren Verschlusses uni ein Vielfaches zu erhöhen, uni ein ungewolltes Öffnen des Verschlusses durch einen Permanentmagneten zu verhindern. Dies bewirkte, daß der magnetisch steuerbare Verschluß mit größeren Abmessungen und größerem Gewicht ausgeführt werden mußte, sodaß damit auch eine Erhöhung der elektrischen Steuerleistung einherging. Aufgrunddessen muß der magnetisch steuerbare Verschluß starr in einem Gehäuse untergebracht werden, unter welchem das zu befüllende Gefäß mit seiner Symmetrieachse zentriert in einem durch das Gerätedesign vorgegebenen Abstand zum magnetisch steuerbaren Verschluß plaziert werden muß. Dieser Abstand zwischen Trinkglas und steuerbarem Verschluß ist an der Höhe des höchsten zum Einsatz kommenden Glases orientiert und bedingt durch beispielsweise relativ langstielige Weingläser sehr hoch in Relation zu bewußt klein gehaltenen Gläsern z.B. für Spirituosen.

Der Einsatz von Gläsern so unterschiedlicher Höhe macht ein genaues Zentrieren der Gläser axial zum Ausschankstrahl des steuerbaren Verschlusses erforderlich, um Ausschankverluste zu vermeiden. Verschärft wird die Anforderung des genauen Zentrieren der Gläser auch durch das Zurückprallen von ausgeschenkter Getränkeflüssigkeit von kleinen oder engen Gläsern, wodurch es sehr rasch zu unerwünschten Getränkeverlusten kommen kann. Es hat sich in der Praxis gezeigt, daß das ledigliche Anbringen von konzentrischen Kreisen oder Rillen um die Achse des steuerbaren Verschlusses auf der Aufstellfläche der Gläser nicht genügen, um bei rascherem Arbeiten sicherzustellen, daß die Position des Glases stimmt.

Die EP-A1-0 069 036 offenbart eine gattungsbildende automatische Portioniereinrichtung zur Befüllung von Flaschen, bei der die Flüssigkeit mittels eines Leitungsstutzens aus einem Behälter in die Flasche geleitet wird. Um Fehlbedienungen zu vermeiden, sind die Sender dreier optoelektrischer Paare oberhalb der zu befüllenden Flasche so positioniert, daß sich ihre ausgesandten Strahlen in einem Punkt oberhalb der Flasche kreuzen und dann in Kegelform weiterverlaufen, sodaß sie auf die Flasche ungefähr entlang deren Konturen auftreffen. Wird die Unterbrechung aller drei Lichtstrahlen von den Detektoren der Paare gemeldet, so ist die zentrische Position der Flasche erreicht und das Flüssigkeitssperrventil wird entriegelt, sodaß Flüssigkeit entnommen werden kann. Die Sender-Detektorenpaare können auch durch entsprechende Ultraschallaktuatoren bzw. -sensoren gebildet sein.

Weiters ist in der EP-A1-270 923 eine Einrichtung zum automatischen Füllen eines Behälters mit Flüssigkeit gezeigt, die durch Aussenden und Auswerten der vom Behälter zurückreflektierten Ultraschallwellen eine Steuerung des Füllvorgangs vornimmt. Dabei wird die augenblickliche Füllstandhöhe im Behälter durch Abstandsmessung zwischen dem Behälterrand und der Flüssigkeitsoberfläche innerhalb des Behälters ermittelt und der Füllvorgang bei Gefahr eines Übergehens abgebrochen, sodaß auch hochsteigender Schaum erfaßt wird. Sobald der Schaum wieder herabgesunken ist, wird bis zu einer vorbestimmbaren Füllhöhe weitergefüllt. Der Ultraschallsender bzw. Empfänger ist dabei direkt oberhalb der Position für das Befüllen angeordnet.

Aufgabe der Erfindung ist es, die angeführten Nachteile zu vermeiden, und eine Portioniereinrichtung der eingangs genannten Art zu schaffen, die ein verbessertes Zentrieren der zu befüllenden Gläser ermöglicht, wodurch der Ausschankverlust erheblich vermindert wird.

Erfindungsgemäß wird dies dadurch erreicht, daß die Vorrichtung zur Erfassung der Position aus zumindest drei voneinander beabstandeten, um die Achse des Ausschankstrahls angeordneten Entfernungsmessern gebildet ist, welche so ausgerichtet sind, daß sie jeweils den Abstand zwischen dem Entfernungsmesser und dem Trinkgefäß erfassen und an eine Symmetrie-Steuerlogik weiterleiten, welche daraus den relativen Abstand zwischen Ausschankstrahlachse und Trinkgefäßsymmetrieachse ermittelt, wobei bei Unterschreiten eines vorbestimmten Wertes des relativen Abstandes zwischen Ausschankstrählachse und Trinkgefäßsymmetrieachse die symmetrische Positionierung des Gefäßes relativ zum Ausschankstrahl angezeigt wird und/oder der Verschluß geöffnet wird.

Dadurch kann aus den einzelnen gemessenen Entfernungen die richtige Positionierung des Gefäßes erreicht werden.

In Weiterbildung der Erfindung kann vorgesehen sein, daß die Entfernungsmesser in gleichem Abstand vom Ausschankstrahl angeordnet sind.

Dadurch kann eine symmetrische Vermessung der Abstände erfolgen, wobei ein Vergleich der Meßwerte aufgrund der gleichen Entfernungen für eine symmetrische Position einfach ist.

Ein anderes Merkmal der Erfindung kann sein, daß die Entfernungsmesser versetzt um den jeweils gleichen Winkel um den Ausschankstrahl angeordnet sind.

Auf diese Weise ergibt sich durch diese Anordnung die größtmögliche Meßgenauigkeit für die Positionierung des Gefäßes.

Gemäß einer anderen Ausführungsform der Erfindung kann vorgesehen sein, daß die Entfernungsmesser aus Ultraschallgebern gebildet sind, welche Ultraschall aussenden und empfangen können.

Dies ist eine besonders vorteilhafte Meßmethode, da abstandslos gemessen werden kann.

In weiterer Ausbildung der Erfindung kann vorgesehen sein, daß die von den Ultraschallgebern ausgesandten Ultraschallsignale zur Vermeidung von Interferenzen zueinander zeitversetzt sind.

Dadurch wird die Meßgenauigkeit und die Zuverlässigkeit der Messung gesteigert.

Weiters kann vorgesehen sein, daß drei Ultraschallgeber in gleichem Abstand vom Ausschankstrahl und versetzt uni jeweils 120° angeordnet sind.

Durch diese Anordnung kann eine Überprüfung der symmetrischen Positionierung des Gefäßes auf kostengünstige und zuverlässige Art durchgeführt werden.

Nach einer weiteren Variante kann bei einer erfindungsgemäßen Portioniereinrichtung vorgesehen sein, daß die Vorrichtung zur Erfassung der Position aus zumindest drei voneinander beabstandeten, um die Achse des Ausschankstrahls angeordneten optischen Systemen gebildet ist, welche so ausgerichtet sind, daß sie die Abschattungen bzw. Reflexionen eines jeweils ausgesandten Lichtstrahles am Trinkgefäß durch Intensitätsmessung erfassen und an eine Symmetrie-Steuerlogik weiterleiten, welche daraus den relativen Abstand zwischen Ausschankstrahlachse und Trinkgefäßsymmetrieachse ermittelt, wobei bei Unterschreiten eines vorbestimmten Wertes des relativen Abstandes zwischen Ausschankstrahlachse und Trinkgefäßsymmetrieachse die symmetrische Positionierung des Gefäßes relativ zum Ausschankstrahl angezeigt wird und/oder der Verschluß geöffnet wird.

Auf diese Weise kann eine vorteilhafte Überprüfung der Symmetrie des Gefäßes in bezug auf den Ausschankstrahl vorgenommen werden, wobei keine Geräuschbelästigung auftritt.

Gemaß einer weiteren Ausführungsform der Erfindung kann vorgesehen sein, daß die optischen Systeme aus jeweils zwei gegenüberliegenden Lichtquellen, wie z.B. Leuchtdioden, vorzugsweise mit einer Vorsatzlinse zur Strahlfokussierung, und Lichtempfängern, wie z.B. Photodioden, Phototransistoren gebildet sind.

Derartige Systeme sind Industriestandard und können daher sehr preisgünstig zum Einsatz gelangen.

Desweiteren kann als erfindungsgemäßes Merkmal vorgesehen sein, daß drei optische Systeme um jeweils 120° versetzt um den Ausschankstrahl angeordnet sind.

Durch diese vorteilhafte Winkelverteilung kann die Symmetriebestimmung des zu befüllenden Gefäßes sehr genau durchgeführt werden.

Nach einer weiteren Variante kann bei einer erfindungsgemäßen Portioniereirrichtung vorgesehen sein,daß die Vorrichtung zur Erfassung der Position aus einem um die Achse des Ausschankstrahls angeordneten, mindestens dreigeteilten Waagenteller mit getrennten Kraftmeßzungen als Auflagefläche für das Gefäß gebildet ist, welche Kraftmeßzungen die jeweilige Belastung durch das Trinkgefäß an eine Symmetrie-Steuerlogik zur Berechnung des relativen Abstandes zwischen Ausschankstrahlachse und Trinkgefäßsymmetrieachse weiterleiten, wobei bei Unterschreiten eines vorbestimmten Wertes des relativen Abstandes zwischen Ausschankstrahlachse und Trinkgefäßsymmetrieachse die symmetrische Positionierung des Gefäßes relativ zum Ausschankstrahl angezeigt wird und/oder der Verschluß geöffnet wird.

Durch diese Anordnung ist eine besonders robuste Symmetriebestimmungsmöglichkeit gegeben, da die Signalaufnahme auf mechanischem Weg erfolgt und daher geringeren störenden Einflüssen unterliegt.

Weiters ist es Ziel der Erfindung ein Verfahren anzugeben, mit dem ein Positionieren eines zu befüllenden Gefäßes mit einem steuerbaren, zur Symmetrieachse des Gefäßes parallelen Ausschankstrahl aus Getränkeflüssigkeit mit einer erfindungsgemäßen Positioniereinrichtung möglich ist, sodaß Ausschankverluste vermindert werden.

Erfindungsgemäß wird dies dadurch erreicht, daß die symmetrische Positionierung des Gefäßes relativ zum Ausschankstrahl bei Unterschreiten eines vorbestimmbaren Wertes des relativen Abstandes der Symmetrieachse des Gefäßes von der Achse des Ausschankstrahls angezeigt wird.

Nach einer anderen Variante der Erfindung kann vorgesehen sein, daß bei Unterschreiten eines vorbestimmbaren Wertes des relativen Abstandes der Ausschankstrahl geöffnet wird.

Dadurch ist ein automatisches Befüllen des Gefäßes möglich, sobald dieses symmetrisch zum Ausschankstrahl positioniert ist.

Weiters kann vorgesehen sein, daß die relative Lage der Symmetrieachse des Gefäßes zur Achse des Ausschankstrahls bestimmt und angezeigt wird.

Daraus kann die das Gefäß befüllende Person durch Verfolgen der Anzeige das Gefäß in die richtige Lage bringen.

In Fig.1 ist ein Getränkebehälter 1 in Form einer Getränkeflasche zu sehen, die mit einem steuerbaren Verschluß 2, der in diesem Beispiel magnetisch betätigbar ist, versehen ist. Die Flasche 1 mit dem steuerbaren Verschluß 2 ist zum Zwecke der Getränkeentnahme in eine Steuereinheit 3 geschoben, in welcher in diesem Ausführungsbeispiel ein Magnetfeld zum Ansteuern des magnetisch steuerbaren Verschlusses 2 erzeugbar ist. Um die Achse des Ausschankstrahls, die gleich der vertikalen Symmetrieachse der magnetischen Steuereinheit 3 ist, sind, gemäß einer Variante der Erfindung in gleichem Abstand versetzt um jeweils einen Winkel von 120,° beabstandet Entfernungsmesser 5, 6, 7 angeordnet. In diesem Ausführungsbeispiel sind die Entfernungsmesser 5, 6, 7 durch Ultraschallgeber gebildet, die Ultraschall aussenden und empfangen können, es kann jedoch jede andere Art von Entfernungsmesser angewendet werden. Die Ultraschallgeber 5, 6, 7 senden zur Vermeidung von Interferenzen ihres ausgesandten Schalls abwechselnd Signale aus und empfangen die an dem Glas reflektierten Signale, deren Intensitäten beim Wiedereintreffen bei den Ultraschallgebern 5, 6, 7 durch die Position des Glases 4 relativ zur Ausschankstrahlachse bestimmt werden. Dazu ist in Fig. 2 ein schematischer Schaltplan mit den verschiedenen Einheiten abgebildet. Die Signale von den Ultraschallgebern 5, 6, 7 werden den jeweils mit diesen verbundenen Meßverstärkern 8, 9, 10 zugeführt, von wo sie nach ihrer Verstärkung einer Symmetrielogik 11 zugeführt werden, die mittels eines Analog-Digital-Wandlers eine automatische Kalibrierung der Ultraschallmeßgeber ermöglicht (Auto-Zero). Im Betrieb wird nach vorgebbaren Kriterien die Ungleichheit der von den Meßverstärkern kommenden, durch das Auto-Zero 12 berichtigten reflektierten Signale miteinander verglichen und so der Grad der Asymmetrie festgestellt. Liegt der Grad der Asymmetrie unterhalb eines vorbestimmten Wertes, erscheint dies durch ein Signal auf einer Anzeige 13. Gemäß einer Variante der Erfindung kann aber dadurch auch die Ansteuerung der magnetischen Steuereinheit 3 bewirkt werden, welche den Verschluß 2 öffnet. Der Grad der Symmetrie läßt sich am Abstand der Symmetrieachse des Gefäßes 4 von der Strahlachse ablesen. Bei ungleichen Intensitäten von den Ultraschallgebern ist bei dieser Anordnung keine symmetrische Positionierung gegeben. Sind die Entfernungsmesser in einer nichtsymmetrischen Anordnung zum Ausschankstrahl, so muß dies durch die Symmetrielogik bei der Auswertung der einzelnen empfangenen Signale rechnerisch berücksichtigt werden. Liegt der Grad der Asymmetrie überhalb des vorbestimmten Wertes oder verschiebt er sich während des Ausschenkens zu solch einem Wert, so ist die Symmetriebedingung nicht bzw. nicht mehr gegeben und die Freigabe wird entzogen, gleichbedeutend mit einem Geschlossenhalten bzw. Verschließen des Verschlusses 2 durch die Steuereinheit 3 und einer entsprechenden Anzeige dieser Funktion. Der vorbestimmbare Wert der noch zulässigen Unsymmetrie, bei dessen Unterschreiten immer die symmetrische Position des Gefäßes gemeldet wird, läßt sich durch die Symmetrielogik sehr leicht festlegen, indem innerhalb gewisser Intensitätsbereiche, die von den Ultraschallgebern gemessen werden, das Erfüllen der Symmetriebedingung definiert werden kann.

Die Erfindung kann verschiedentlich variiert werden. So ist es auch möglich mit einer größeren Zahl von Entfernungsmessern die Symmetrie zu prüfen. Es ist desweiteren auch möglich, die Getränkeabgabe durch die ordnungsgemäße Plazierung des Gefäßes, etwa bei Unterschreiten eines vorbestimmbaren Wertes des relativen Abstandes der Ausschankstrahl, also durch Herstellen der Symmetriebedingung, zu starten.

Weiters kann auch die relative Lage der Symmetrieachse des Gefäßes zur Ausschankstrahlachse zur Anzeige gebracht werden, sodaß eine Person durch Verfolgen dieser Anzeige das Gefäß auf einfache Weise in die symmetrische Position bringen kann.

In Fig.3 ist eine weitere Ausführungsform der Erfindung dargestellt, wobei ein Getränkebehälter 1 mit einem steurbaren Verschluß 2 ausgestattet ist, welcher über ein Steueinheit 3 geöffnet oder geschlossen werden kann, wobei die Steuerung wiederum magnetisch erfolgt. Die Positionierung eines zu befüllenden Gefäßes 4 erfolgt in diesem Ausführungsbeispiel über ein optisches System bestehend aus drei in gleichem Abstand zum Ausschankstrahl angeordneten und um jeweils 120° versetzten Lichtquellen 50, 60, 70, die vorzugsweise aus je einer Leuchtdiode, welche Licht im Infrarotbereich aussendet und mit einer Vorsatzlinse zur Fokussierung des Strahles ausgestattet ist, gebildet werden, und gegenüber angeordneten drei Lichtempfängern 51, 61, 71, wie etwa Photodioden oder Phototransistoren, die die ausgestrahlte Intensität empfangen. Es kann eine beliebige Anzahl dieser optischen Systeme um den Ausschankstrahl angeordnet werden. Die von den drei Lichtempfängern 51, 61, 71 erzeugten elektrische Signale werden nach Verstärkung wieder einer Symmetrielogik zugeführt. Dabei kann entweder ein starker Abfall der Strahlintensität durch ein undurchsichtiges Gefäß (Abschattung) oder ein Absinken der Strahlintensität durch die Absorption des Lichtstrahls in einem durchsichtigen Gefäß (Reflexionsverluste) um einen empirisch zu bestimmenden Prozentsatz verursacht werden. Je nach Positionierung der Symmetrieachse des Gefäßes 4 in bezug auf die Ausschankstrahlachse werden die Intensitäten an den Lichtempfängern verändert. Bei der Anordnung dieses Ausführungsbeispieles ist eine völlig symmetrische Aufstellung des Gefäßes gegenüber der Ausschankstrahlachse dann gegeben, wenn auf allen drei Lichtempfängern gleiche Intensitäten gemessen werden. Wird hingegen eine andere Anordnung der Lichtquellen und -empfänger getroffen, so muß dies wieder in der Symmetrielogik rechnerisch berücksichtigt werden.

Gemäß einer anderen Variante der Erfindung ist um die Achse des Ausschankstrahls ein mindestens dreigeteilter Waagenteller mit getrennten Kraftmeßzungen als Auflagefläche für das Gefäß ausgebildet. Dabei wird das Gewicht jedes einzelnen Segments der Waage elektronisch verarbeitet und verglichen. Bei gleichen Signalen ist eine symmetrische Positonierung des Gefäßes gegeben und wird somit angezeigt bzw. wird der Ausschank der Getränkeflüssigkeit freigegeben. Weiters kann vorgesehen sein, daß für bestimmte auszuschenkende Produkte , für die kein symmetrisches Gefäß verwendet wird, die erfindungsgemäße Portioniereinrichtung außer kraft gesetzt wird, sodaß es auch mit solchen Gefäßen möglich ist Getränke in Empfang zu nehmen. Es kann aber für diesen Fall auch vorgesehen sein, daß die Feststellung der Positionierung entsprechend in der Symmetrilogik angepaßt wird, wodurch unsymmetrische Gefäße auch zum Einsatz kommen können, ohne daß die Positoniereinrichtung außer kraft gesetzt werden muß.

## Patentansprüche

1. Portioniereinrichtung für Getränke in symmetrische Trinkgefäße, vorzugsweise Trinkgläser (4), mit Mitteln zur Betätigung eines steuerbaren, insbesondere magnetisch steuerbaren, Verschlusses (2) von Getränkebehältern, wie z.B. Flaschen (1),kund mit einer aus Detektoren gebildeten Vorrichtung zur Erfassung der Trinkgefäßposition, wobei die Getränkeflüssigkeit mit einem vom Verschluß (2) ausgehenden Ausschankstrahl in das symmetrische Trinkgefäß (4) geleitet wird, und wobei die Achse des Ausschankstrahls und die Symmetrieachse des Trinkgefäßes (4) parallel verlaufen, **dadurch gekennzeichnet**, daß die Vorrichtung zur Erfassung der Position aus zumindest drei voneinander beabstandeten, um die Achse des Ausschankstrahls angeordneten Entfernungsmessern (5, 6,7) gebildet ist, welche so ausgerichtet sind, daß sie jeweils den Abstand zwischen dem Entfernungsmesser (5, 6, 7) und dem Trinkgefäß (4) erfassen und an eine Symmetrie-Steuerlogik (11) weiterleiten, welche daraus den relativen Abstand zwischen Ausschankstrahlachse und Trinkgefäßsymmetrieachse ermittelt, wobei bei Unterschreiten eines vorbestimmten Wertes des relativen Abstandes zwischen Ausschankstrahlachse und Trinkgefäßsymmetrieachse die symmetrische Positionierung des Gefäßes (4) relativ zum Ausschankstrahl angezeigt wird und/oder der Verschluß (2) geöffnet wird.

2. Portioniereinrichtung nach Anspruch 1, **dadurch gekennzeichnet**, daß die Entfernungsmesser (5, 6, 7) in gleichem Abstand vom Ausschankstrahl angeordnet sind.

3. Portioniereinrichtung nach den Ansprüchen 1 oder 2, **dadurch gekennzeichnet**, daß die Entfernungsmesser (5, 6, 7) versetzt um den jeweils gleichen Winkel um den Ausschankstrahl angeordnet sind.

4. Portioniereinrichtung nach den Ansprüchen 1, 2 oder 3, **dadurch gekennzeichnet**, daß die Entfernungsmesser (5, 6, 7) aus Ultraschallgebern gebildet sind, welche Ultraschall aussenden und empfangen können.

5. Portioniereinrichtung nach Anspruch 4, **dadurch gekennzeichnet**, daß die von den Ultraschallgebern ausgesandten Ultraschallsignale zur Vermeidung von Interferenzen zueinander zeitversetzt sind.

6. Portioniereinrichtung nach den Ansprüchen 4 oder 5, **dadurch gekennzeichnet**, daß drei Ultraschallgeber (5, 6, 7) in gleichem Abstand vom Ausschankstrahl und versetzt um jeweils 120° angeordnet sind.

7. Portioniereinrichtung für Getränke in symmetrische Trinkgefäße, vorzugsweise Trinkgläser (4), mit Mitteln zur Betätigung eines steuerbaren, insbesondere magnetisch steuerbaren, Verschlusses (2) von Getränkebehältern, wie z.B. Flaschen (1), und mit einer aus Detektoren gebildeten Vorrichtung zur Erfassung der Trinkgefäßposition, wobei die Getränkeflüssigkeit mit einem vom Verschluß (2) ausgehenden Ausschankstrahl in das symmetrische Trinkgefäß (4) geleitet wird, und wobei die Achse des Ausschankstrahls und die Symmetrieachse des Trinkgefäßes (4) parallel verlaufen, **dadurch gekennzeichnet**, daß die Vorrichtung zur Erfassung der Position aus zumindest drei voneinander beabstandeten, um die Achse des Ausschankstrahls angeordneten optischen Systemen (50, 51, 60, 61, 70, 71) gebildet ist, welche so ausgerichtet sind, daß sie die Abschattungen bzw. Reflexionen eines jeweils ausgesandten Lichtstrahles am Trinkgefäß (4) durch Intensitätsmessung erfassen und an eine Symmetrie-Steuerlogik weiterleiten, welche daraus den relativen Abstand zwischen Ausschankstrahlachse und Trinkgefäßsymmetrieachse ermittelt, wobei bei Unterschreiten eines vorbestimmten Wertes des relativen Abstandes zwischen Ausschankstrahlachse und Trinkgefäßsymmetrieachse die symmetrische Positionierung des Gefäßes (4) relativ zum Ausschankstrahl angezeigt wird und/oder der Verschluß (2) geöffnet wird.

8. Portioniereinrichtung nach Anspruch 7, **dadurch gekennzeichnet**, daß die optischen Systeme aus jeweils zwei gegenüberliegenden Lichtquellen (50, 60, 70), wie z.B. Leuchtdioden, vorzugsweise mit einer Vorsatzlinse zur Strahlfokussierung, und Lichtempfängern (51, 61, 71), wie z.B. Photodioden, Phototransistoren gebildet sind.

9. Portioniereinrichtung nach Ansprüchen 7 oder 8, **dadurch gekennzeichnet**, daß drei optische Systeme (50, 51, 60, 61, 70, 71) um jeweils 120° versetzt um den Ausschankstrahl angeordnet sind.

10. Portioniereinrichtung für Getränke in symmetrische Trinkgefäße, vorzugsweise Trinkgläser, mit Mitteln zur Betätigung eines steuerbaren, insbesondere magnetisch steuerbaren, Verschlusses (2) von Getränkebehältern, wie z.B. Flaschen (1), und mit einer aus Detektoren gebildeten Vorrichtung zur Erfassung der Trinkgefäßposition, wobei die Getränkeflüssigkeit mit einem vom Verschluß (2) ausgehenden Ausschankstrahl in das symmetrische Trinkgefäß (4) geleitet wird, und wobei die Achse des Ausschankstrahls und die Symmetrieachse des Trinkgefäßes (4) parallel verlaufen, **dadurch gekennzeichnet**, daß die Vorrichtung zur Erfassung der Position aus einem um die Achse des Ausschankstrahls angeordneten, mindestens dreigeteilten Waagenteller mit getrennten Kraftmeßzungen als Auflagefläche für das Gefäß gebildet ist, welche Kraftmeßzungen die jeweilige Belastung durch das Trinkgefäß (4) an eine Symmetrie-Steuerlogik zur Berechnung des relativen Abstandes zwischen Ausschankstrahlachse und Trinkgefäßsymmetrieachse weiterleiten, wobei bei Unterschreiten eines vorbestimmten Wertes des relativen Abstandes zwischen Ausschankstrahlachse und Trinkgefäßsymmetrieachse die symmetrische Positionierung des Gefäßes (4) relativ zum Ausschankstrahl angezeigt wird und/oder der Verschluß geöffnet wird.

11. Verfahren zum Positionieren eines zu befüllenden, symmetrischen Gefäßes (4) mit einem steuerbaren, zur Symmetrieachse des Gefäßes parallelen Ausschankstrahl aus Getränkeflüssigkeit mit einer Portioniereinrichtung nach einem der vorangehenden Ansprüche, wobei die symmetrische Positionierung des Gefäßes (4) relativ zum Ausschankstrahl bei Unterschreiten eines vorbestimmbaren Wertes des relativen Abstandes der Symmetrieachse des Gefäßes (4) von der Achse des Ausschankstrahls angezeigt wird.

12. Verfahren nach Anspruch 11, **dadurch gekennzeichnet**, daß bei Unterschreiten eines vorbestimmbaren Wertes des relativen Abstandes der Ausschankstrahl geöffnet wird.

13. Verfahren nach Anspruch 11 oder 12, **dadurch gekennzeichnet,** daß die relative Lage der Symmetrieachse des Gefäßes (4) zur Achse des Ausschenkstrahls bestimmt und angezeigt wird.

## Claims

1. Device for dosing drinks into symmetrical drinking vessels, preferably glasses (4), having means for actuating a controllable, in particular magnetically controllable, closure (2) of drinks containers, e.g. bottles (1), and having a means which is intended for sensing the drinking-vessel position and is formed from detectors, the liquid being directed into the symmetrical drinking vessel (4) by way of a dispensing jet coming from the closure (2), and the axis of the dispensing jet and the axis of symmetry of the drinking vessel (4) running parallel, characterized in that the position-sensing means is formed from at least three spaced-apart distance-measuring devices (5, 6, 7) which are arranged around the axis of the dispensing jet and are aligned such that in each case they sense the distance between the distance-measuring device (5, 6, 7) and the drinking vessel (4) and pass this information on to a symmetry-control logic (11), which uses this information to determine the relative distance between the dispensing-jet axis and the axis of symmetry of the drinking vessel, in which case, if the value of the relative distance between the the dispensing-jet axis and the axis of symmetry of the drinking vessel is below a predetermined value, the symmetrical positioning of the vessel (4) relative to the dispensing jet is indicated and/or the closure (2) is opened.

2. Dosing device according to Claim 1, characterized in that the distance-measuring devices (5, 6, 7) are arranged at the same distance from the dispensing jet.

3. Dosing device according to Claims 1 or 2, characterized in that the distance-measuring devices (5, 6, 7) are arranged so as to be offset by the same angle in each case around the dispensing jet.

4. Dosing device according to Claims 1, 2 or 3, characterized in that the distance-measuring devices (5, 6, 7) are formed from ultrasonic generators which can transmit and receive ultrasound.

5. Dosing device according to Claim 4, characterized in that, in order to avoid interference, there is a time delay between the ultrasound signals transmitted by the ultrasound generators.

6. Posing device according to Claim 4 or 5, characterized in that three ultrasound generators (5, 6, 7) are arranged at the same distance from the dispensing jet and are offset by 120° in each case.

7. Device for dosing drinks into symmetrical drinking vessels, preferably glasses (4), having means for actuating a controllable, in particular magnetically controllable, closure (2) of drinks containers, e.g. bottles (1), and having a means which is intended for sensing the drinking-vessel position and is formed from detectors, the liquid being directed into the symmetrical drinking vessel (4) by way of a dispensing jet coming from the closure (2), and the axis of the dispensing jet and the axis of symmetry of the drinking vessel (4) running parallel, characterized in that the position-sensing means is formed from at least three spaced-apart optical systems (50, 51, 60, 61, 70, 71) which are arranged around the axis of the dispensing jet and are aligned such that they sense the shadowing or reflections of a respectively transmitted light beam on the drinking vessel (4) by intensity measurement and pass this information on to a symmetry-control logic, which uses this information to determine the relative distance between the dispensing-jet axis and the axis of symmetry of the drinking vessel, in which case, if the value of the relative distance between the dispensing-jet axis and the axis of symmetry of the drinking vessel is below a predetermined value, the symmetrical positioning of the vessel (4) relative to the dispensing jet is indicated and/or the closure (2) is opened.

8. Dosing device according to Claim 7, characterized in that the optical systems are formed from in each case two mutually opposite light sources (50, 60, 70), e.g. light-emitting diodes, preferably with an auxiliary lens for focusing the beam, and from light detectors (51, 61, 71), e.g. photodiodes or phototransistors.

9. Posing device according to Claims 7 or 8, characterized in that three optical systems (50, 51, 60, 61, 70, 71) are arranged so as to be offset by 120° in each case around the dispensing jet.

10. Device for dosing drinks into symmetrical drinking vessels, preferably glasses, having means for actuating a controllable, in particular magnetically controllable, closure (2) of drinks containers, e.g. bottles (1), and having a means which is intended for sensing the drinking-vessel position and is formed from detectors, the liquid being directed into the symmetrical drinking vessel (4) by way of a dispensing jet coming from the closure (2), and the axis of the dispensing jet and the axis of symmetry of the drinking vessel (4) running parallel, characterized in that the position-sensing means is formed from an at least three-part balance plate which is arranged around the axis of the dispensing jet and has separate load-sensing means, as bearing surface for the vessel, which load-sensing means pass on to a symmetry-control logic the loading caused by the drinking vessel (4) in each case, for the purpose of calculating the relative distance between the dispensing-jet axis and the axis of symmetry of the drinking vessel, in which case, if the value of the relative distance between the dispensing-jet axis and the axis of symmetry of the drinking vessel is below a predetermined value, the symmetrical positioning of the vessel (4) relative to the dispensing jet is indicated and/or the closure is opened.

11. Method of positioning a symmetrical vessel (4), for filling purposes, with a controllable dispensing jet of liquid, parallel to the axis of symmetry of the vessel, with a dosing device according to one of the preceding claims, the symmetrical positioning of the vessel (4) relative to the dispensing jet being indicated if the value of the relative distance of the axis of symmetry of the vessel (4) from the axis of the dispensing jet is below a predeterminable value.

12. Method according to Claim 11, characterized in that the dispensing jet is opened if the relative-distance value is below a predeterminable value.

13. Method according to Claim 11 or 12, characterized in that the relative position of the axis of symmetry of the vessel (4) with respect to the axis of the dispensing jet is determined and indicated.

## Revendications

1. Dispositif de formation de doses pour de la boisson, dans des récipients à boisson symétriques, de préférence des verres à boire (4), équipé de moyens destinés à l'actionnement d'un obturateur (2) pouvant être commandé, en particulier pouvant être commandé magnétiquement, obturateur destiné à fermer des récipients à boisson, tels que par exemple des bouteilles (1), et avec un dispositif, constitué de détecteurs, prévu pour appréhender la position du récipient à boisson, le liquide de boisson étant dirigé dans le récipient à boisson (4) symétrique, avec un jet de sortie partant de l'obturateur (2), l'axe du jet de sortie et l'axe de symétrie du récipient à boisson (4) s'étendant parallèlement, caractérisé par le fait que le dispositif prévu pour appréhender la position est constitué d'au moins trois capteurs d'éloignement (5, 6, 7) disposés à distance les uns des autres autour de l'axe du jet de sortie, ces capteurs d'éloignement étant orientés de manière à ce qu'ils appréhendent chacun la distance qu'il y a entre le capteur d'éloignement (5, 6, 7) et le récipient à boisson (4) et la transmettent à une logique de commande à symétrie (11), qui détermine à partir de cela la distance relative qu'il y a entre l'axe du jet de sortie et l'axe de symétrie du récipient à boisson, où, en cas de descente en dessous d'une valeur prédéterminée de l'espacement relatif entre l'axe du jet de sortie et l'axe de symétrie du récipient à boisson, le positionnement symétrique du récipient (4) par rapport au jet de sortie est affiché et/ou l'obturateur (2) est ouvert.

2. Dispositif de formation de doses selon la revendication 1, caractérisé par le fait que les capteurs d'espacement (5, 6, 7) sont disposés à même distance vis-à-vis du jet de sortie.

3. Dispositif de formation de portions selon la revendication 1 ou 2, caractérisé par le fait que les capteurs d'éloignement (5, 6, 7) sont disposés de façon décalée, chacun du même angle, autour du jet de sortie.

4. Dispositif de formation de portions selon la revendication 1, 2 ou 3, caractérisé par le fait que les capteurs d'éloignement (5, 6, 7) sont constitués de transducteurs à ultrasons, pouvant émettre et recevoir des ultrasons.

5. Dispositif de formation de portions selon la revendication 4, caractérisé par le fait que les signaux à ultrasons émis par les transducteurs à ultrasons sont décalés temporellement les uns par rapport aux autres dans le but d'éviter les interférences.

6. Dispositif de formation de portions selon la revendication 4 ou 5, caractérisé par le fait que trois transducteurs à ultrasons (5, 6, 7) sont disposés à même distance du jet de sortie et décalés chacun de 120°.

7. Dispositif de formation de doses pour de la boisson, dans des récipients à boisson symétriques, de préférence des verre à boire (4), équipé de moyens destinés à l'actionnement d'un obturateur (2) pouvant être commandé, en particulier pouvant être commandé magnétiquement, obturateur (2) agissant vis-à-vis de récipients à boisson, tels que par exemple des bouteilles (1), et avec un dispositif, constitué de détecteurs, destiné à appréhender la position des récipients à boisson, le liquide de boisson étant dirigé dans le récipient à boisson (4) symétrique, avec un jet de sortie partant de l'obturateur (2), l'axe du jet de sortie et l'axe de symétrie du récipient à boisson (4) s'étendant parallèlement, caractérisé par le fait que le dispositif destiné à appréhender la position est constitué d'au moins trois systèmes optiques (50, 51, 60, 61, 70, 71) espacés les uns des autres, disposés autour de l'axe du jet de sortie, dispositif orienté de manière que les occultations, respectivement les réflexions, d'un rayon lumineux émis par chacun, sur le récipient à boisson (4) sont appréhendées par une mesure d'intensité et sont retransmises à une logique de commande à symétrie, qui détermine à partir de cela la distance relative entre l'axe de jet de sortie et l'axe de symétrie du récipient à boisson, où, en cas de descente au-dessous d'une valeur prédéterminée de l'espacement relatif entre l'axe du jet de sortie et l'axe de symétrie du récipient à boisson, le positionnement symétrique du récipient (4) par rapport au jet de sortie est affiché et/ou l'obturateur (2) est ouvert.

8. Dispositif de formation de portions selon la revendication 7, caractérisé par le fait que les systèmes optiques sont constitués respectivement de deux sources lumineuses (50, 60, 70) opposées, telles que, par exemple, des diodes lumineuses, de préférence avec une lentille additionnelle, visant à focaliser le rayon, et des photorécepteurs (51, 61, 71), tels que, par exemple, des photodiodes, des phototransistors.

9. Dispositif de formation de portions selon la revendication 7 ou 8, caractérisé par le fait que trois systèmes optiques (50, 51, 60, 61, 70, 71) sont disposés décalés chacun de 120° autour du jet de sortie.

10. Dispositif de formation de doses pour de la boisson, dans des récipients à boisson symétriques, de préférence des verre à boire (4), équipé de moyens destinés à l'actionnement d'un obturateur (2) pouvant être commandé, en particulier pouvant être commandé magnétiquement, obturateur destiné à fermer des récipients à boisson, tels que par exemple des bouteilles (1), et avec un dispositif, constitué de détecteurs, prévu pour appréhender la position du récipient à boisson, le liquide de boisson étant dirigé dans le récipient à boisson (4) symétrique, avec un jet de sortie partant de l'obturateur (2), l'axe du jet de sortie et l'axe de symétrie du récipient à boisson (4) s'étendant parallèlement, caractérisé par le fait que le dispositif prévu pour appréhender la position est constitué d'au moins un plateau de balance divisé au moins en trois disposé autour de l'axe du jet de sortie, doté de languettes de mesure de force séparées faisant office de surface de pose pour le récipient, les languettes de mesure de force retransmettant la charge respective venant du récipient à boisson (4) à une logique de commande à symétrie pour effectuer le calcul de l'espacement relatif entre l'axe de rayon de sortie et l'axe de symétrie de récipient à boisson, où, en cas de descente au-dessous d'une valeur prédéterminée de la distance relative entre l'axe de jet de sortie et l'axe de symétrie de récipient à boisson, le positionnement symétrique du récipient (4) par rapport au jet de sortie est affiché et/ou l'obturateur est ouvert.

11. Procédé de positionnement d'un récipient (4) symétrique, à remplir, à l'aide d'un jet de sortie parallèle par rapport à l'axe de symétrie du récipient, pouvant être commandé, constitué d'un liquide de boisson, avec un dispositif de formation de doses réalisé selon l'une des revendications précédentes, le positionnement symétrique du récipient (4) par rapport au jet de sortie étant affiché, en cas de descente au-dessous d'une valeur pouvant être prédéterminée de l'espacement relatif entre l'axe de symétrie du récipient (4) et l'axe du jet de sortie.

12. Procédé selon la revendication 11, caractérisé par le fait que, en cas de descente au-dessous d'une valeur, pouvant être prédéterminée, de l'espacement relatif, le chemin offert au jet de sortie est ouvert.

13. Procédé selon la revendication 11 ou 12, caractérisé par le fait que la position relative de l'axe de symétrie du récipient (4) par rapport à l'axe du jet de sortie est déterminée et est affichée.
